# EUROPÄISCHE PATENTSCHRIFT

(11) **EP 2 995 721 B1**
(45) Veröffentlichungstag und Bekanntmachung des Hinweises auf die Patenterteilung: **07.09.2016**
(21) Anmeldenummer: 14184318.5
(22) Anmeldetag: 10.09.2014
(51) Int. Cl.: E02D 7/12

(54) **Rammhammer**
Pile driving hammer
Marteau batteur

(43) Veröffentlichungstag der Anmeldung: 16.03.2016
(73) Patentinhaber: Delmag GmbH & Co. KG, 63843 Niedernberg (DE)
(72) Erfinder: HEICHEL, Matthias, 63743 Aschaffenburg (DE); HEINZ, Nikodemus, 73095 Albershausen (DE)
(74) Vertreter: Patentanwälte Dörner & Kötter PartG mbB

(56) Entgegenhaltungen:
- DE-A1-102004 062 043
- DE-A1-102013 101 550

## Beschreibung

Die Erfindung betrifft einen Rammhammer, umfassend einen Zylinder, einen in dem Zylinder verschiebbar geführten Kolben, ein in dem Zylinder verschiebbar geführtes Schlagstück, welches in Betriebsstellung des Rammhammers unterhalb des Kolbens angeordnet ist, einen Brennraum, der axial von einer im Inneren des Zylinders liegenden Stirnfläche des Schlagstücks und einer Stirnfläche des Kolbens begrenzt ist, sowie eine Ausklinkvorrichtung, über die der Kolben in dem Zylinder in eine obere Stellung bewegbar ist.

Derartige Rammhammer wie Dieselhämmer, die auch als Dieselbären bezeichnet werden, kommen insbesondere bei Gründungsarbeiten der Bauindustrie zum Einrammen von Pfählen aller Art, wie Betonpfeilern, Eisenträgern, Spundwandelementen oder dergleichen in einem Baugrund zum Einsatz. Beim Startvorgang eines solchen Rammgerätes wird ein Kolben innerhalb eines Zylinders mithilfe einer Ausklinkvorrichtung nach oben gezogen und in einer definierten Höhe freigegeben, worauf er unter Einwirkung der Schwerkraft nach unten fällt. Beim Niederfallen des Kolbens wird eine Kraftstoffpumpe betätigt, wodurch Kraftstoff in den Arbeitsraum des Zylinders des Rammgerätes gefördert wird, (Siehe zum Beispiel Dokument DE-A1-102013101550).

Durch die Abwärtsbewegung des Kolbens innerhalb des Zylinders des Rammgerätes wird die im Arbeitsraum des Zylinders befindliche Luft komprimiert und derart erhitzt, dass sich das im Arbeitsraum vorliegende Kraftstoff-Luft-Gemisch entzündet, worauf es explosionsartig verbrennt. Das Auftreffen des Kolbens auf das Schlagstück iniitiert sowohl die Entzündung des Kraftstoff-Luft-Gemisches wie auch die Übertragung der Fallenergie in das Rammgut. Durch die hierbei frei werdende Explosionsenergie wird der Kolben zu einem neuen Arbeitszyklus nach oben geschleudert. Gleichzeitig wird das Rammgut in den Boden getrieben. Beim Aufsteigen des Kolbens werden Auspufföffnungen freigelegt, so dass Verbrennungsgase entweichen können und sich der Druck im Zylinderraum wieder dem Umgebungsdruck angleicht.

Bei schwer zugänglichen Rammstellen, insbesondere bei Offshore-Anwendungen wird der Rammhammer regelmäßig direkt oder auch über einen diesen umgebenden Aufsteckmäkler über Seile an der Rammstelle positioniert. Hierzu ist der Rammhammer oder auch der diesen umgebende Aufsteckmäkler mittels zweier gegenüberliegend angeordneter Seile befestigt, die mit einer Traverse verbunden sind, welche wiederum mit dem Kranseil eines Krans verbunden ist. An dieser Traverse ist weiterhin auch ein Mittelseil angeordnet, das mit dem Schlitten der Ausklinkvorrichtung des Rammhammers verbunden ist. Auf diese Weise ist eine kranseitige Einseil-Handhabung des Rammhammers ermöglicht.

Nachteilig bei dem vorbekannten Rammhammer ist, dass es beim Aufrichten des Rammhammers aus einer horizontalen Position über das Kranseil dazu kommen kann, dass sich die äußeren Halteseile um die Führungsschienen der Ausklinkvorrichtung legen, welche beim Anziehen dieser Seile beschädigt werden können. Weiterhin kann es dazu kommen, dass bei einer ungünstigen Positionierung der Seile das Hauptgewicht des Rammhammers auf dem mit der Ausklinkvorrichtung verbundenen Mittelseil liegt, wodurch Beschädigungen der Ausklinkvorrichtung resultieren. Darüber hinaus kann es zu Beschädigungen des Mittelseils kommen, welches für derartige Belastungen nicht ausgelegt ist. Nicht zuletzt erweist sich die Mittelseilanordnung bei der vorbekannten kransseitigen Einseil-Handhabung als problematisch, da durch die auf die Ausklinkvorrichtung über das Mittelseil aufgebrachte Zugkraft eine Pendelbewegung des Rammhammers verursacht wird, welche sich negativ auf den Rammprozessbeginn auswirken kann.

Hier will die Erfindung Abhilfe schaffen. Der Erfindung liegt die Aufgabe zu Grunde, einen Rammhammer bereitzustellen, der eine kranseitige EinseilHandhabung insbesondere auch bei Offshore-Anwendungen ermöglicht und bei dem Beschädigungen durch das Aufrichten des Rammhammers über ein Kranseil vermieden sind. Gemäß der Erfindung wird diese Aufgabe durch die Merkmale des kennzeichnenden Teils des Patentanspruchs 1 gelöst.

Mit der Erfindung ist ein Rammhammer bereitgestellt, der eine EinseilHandhabung insbesondere auch bei Offshore-Anwendungen ermöglicht und bei dem Beschädigungen beim Aufrichten des Rammhammers über ein Kranseil vermieden sind. Dadurch, dass der Schlitten der Ausklinkvorrichtung mit einem Seil verbunden ist, über das dieser außen entlang des Zylinders verschiebbar geführt ist, wobei an dem Zylinder ein nach außen kragender Anschlag angeordnet ist, an dem ein am Schlitten angeordnetes Pufferteil in einer oberen Endstellung anliegt, ist eine direkte Übertragung der Zugkräfte durch das Pufferteil auf den Anschlag bewirkt, wodurch ein beschädigungsfreies Anheben des Rammhammers gewährleistet ist. Dieses wenigstens eine Seil dient sowohl dem Aufrichten und der Positionierung des Rammhammers über ein Kranseil, als auch der Steuerung der Ausklinkvorrichtung zum Anheben des innerhalb des Zylinders des Rammhammers geführten Kolbens.

In Weiterbildung der Erfindung ist das wenigstens eine Seil zwischen wenigstens einem an dem Zylinder angeordneten Führungsrollenpaar geführt. Hierdurch ist eine orthogonal auf den Anschlag gerichtete Einleitung der Zugkräfte über das Pufferteil ermöglicht. In dem Fall, dass der Rammhammer in einem Aufsteckmäkler angeordnet ist, ist das wenigstens eine Seil zwischen wenigstens einem an dem Aufschlagmäkler angeordneten Führungsrollenpaar geführt.

In weiterer Ausgestaltung der Erfindung sind die Achsen der Führungsrollen des wenigstens einen Führungsrollenpaares auf einer Parallelen zur Mittelachse bzw. zur Schwerpunktachse des Zylinders angeordnet. Hierdurch ist eine senkrechte Führung des Rammhammers beim Anheben und Positionieren ermöglicht. Dabei sind die Führungsrollen des wenigstens einen Führungsrollenpaares bevorzugt derart angeordnet und dimensioniert, dass in vertikaler Position des Zylinders das wenigstens eine Seil in gespanntem Zustand in Richtung der Mittelachse bzw. der Schwerpunktachse des Zylinders versetzt ist beziehungsweise besonders bevorzugt durch die Führungsrollen im gespannten Zustand auf der verlängerten Mittelachse bzw. Schwerpunktachse des Zylinders verläuft. In diesem Fall ist ein ungewolltes Verkippen des Rammhammers beim Anheben und Positionieren vermieden.

In Weiterbildung der Erfindung ist an dem Schlitten ein Führungsanker angeordnet, um den ein Seil geführt ist, das beidseitig des Führungsankers jeweils zwischen zwei an dem Zylinder beziehungsweise dem Aufsteckmäkler beabstandet zueinander angeordneten Führungsrollen geführt ist. Hierdurch ist die Handhabung des Rammhammers beim Aufrichten und bei der Positionierung weiter verbessert. Dabei ist der Führungsanker bevorzugt orthogonal zur Längsmittelachse des Schlittens angeordnet.

In Ausgestaltung der Erfindung weisen die Führungsrollen der Führungsrollenpaare jeweils eine radial umlaufende Führungsnut zur Aufnahme des Seiles auf, die mit der Führung des Führungsankers fluchtet. Hierdurch ist eine versatzfreie Führung des Seiles bewirkt. Im gespannten Zustand des Seils vor dem Anheben des horizontal angeordneten Rammhammers ist so eine geführte, versatzfreie Seilumlenkung um 90 Grad erzielt.

In weiterer Ausgestaltung der Erfindung ist das Pufferteil zumindest bereichsweise elastisch ausgebildet und / oder an dem Schlitten elastisch gelagert. Hierdurch ist ein sanftes Anschlagen des Pufferkörpers an den Anschlag bei anspannen des wenigstens einen Seils bewirkt.

In weiterer Ausgestaltung der Erfindung ist das um den Führungsanker umlaufende Seil an seinen beiden Enden mit einer Traverse verbunden, die mit einer Aufnahme für ein Kranseil versehen ist. Hierdurch ist eine optimale Einseil-Handhabung über das Kranseil eines Krans ermöglicht. Bevorzugt ist die Aufnahme durch einen Schäkel zur Aufnahme eines Kranhakens gebildet.

In weiterer Ausgestaltung der Erfindung weist der nach außen kragende Anschlag ein Auflagestück auf, das über den Schlitten der Ausklinkvorrichtung hinausragt. Hierdurch ist eine Beschädigung des Schlittens beim horizontalen Ablegen des Rammhammers vermieden.

In Weiterbildung der Erfindung ist an dem Rammhammer an seinem dem Schlitten entgegen gerichteten Ende parallel zu dem Auflagestück ein weiteres Auflageteil angeordnet, das bevorzugt als Rollenkörper ausgebildet ist. Hierdurch ist ein weiterer Stützkörper zum horizontalen Ablegen des Rammhammers gebildet, über den gleichzeitig ein Aufrichten des Rammhammers in die Vertikale über das wenigstens eine Seil ermöglicht ist. Weiterhin ermöglicht ein als Rollenkörper ausgebildetes Auflageteil ein Rollen des Rammhammers über den Boden beim Anheben des gegenüberliegenden Endes.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: die schematische Darstellung eines Rammhammers;
- Figur 2: die Darstellung des Rammhammers aus Figur 1 in Seitenansicht;
- Figur 3: die Detailansicht des Ausschnitts A der Darstellung aus Figur 1;
- Figur 4: die Darstellung des Rammhammers aus Figur 1 in horizontaler Position vor dem Aufrichtvorgang mit angedeuteter Seilpositionierung in Detaildarstellung und
- Figur 5: die Darstellung des Führungsankers des Rammhammers aus Figur 1
a) in der Draufsicht;
b) in der Seitenansicht;
c) im Detailschnitt A-A.

Der als Ausführungsbeispiel gewählte Rammhammer ist als Dieselhammer 1 ausgebildet. Der Dieselhammer 1 weist einen beidseitig offenen Zylinder 2 auf, der regelmäßig eine Länge von 3 bis 8 m und einen Durchmesser von 0,2 bis 1,5 m aufweisen kann. In dem Zylinder ist ein - nicht dargestellter - Kolben verschiebbar angeordnet. Ein hierzu koaxiales Schlagstück 3 greift verschiebbar in das offene untere Ende des Zylinders 2 ein. An dem Schlagstück 3 ist eine Schlagplatte 31 angeformt, deren nach außen gerichtete untere Begrenzungsfläche im Betrieb mit dem oberen Ende eines einzutreibenden Betonpfahls zusammenwirkt. Im Ausführungsbeispiel ist unterhalb der Schlagplatte 31 eine Rammglocke 4 zur Aufnahme von Rammgut angeordnet.

Außen sind an dem Zylinder parallel zueinander zwei Führungsholme 21 befestigt, auf denen der Schlitten 51 einer Ausklinkvorrichtung 5 verschiebbar geführt ist.

Der Schlitten 51 der Ausklinkvorrichtung 5 umfasst zwei parallel zueinander angeordnete Führungsarme 52, die über eine Mittelstrebe 53 miteinander verbunden sind. An der Mittelstrebe 53 ist ein - nicht dargestellter - in den Zylinder 2 hineinragender Mitnahmehaken zum Anheben des - nicht dargestellten - Kolbens befestigt. An ihrem der Rammglocke 4 entgegengesetzten Ende ist an der Mittelstrebe 53 ein quer zu dieser angeordneter Führungsanker 54 befestigt. Der Führungsanker 54, welcher der Verbindung des Schlittens 51 mit einem Seil dient, ist an seinen beiden Enden abgerundet ausgebildet und mit einer Mulde 541 zur Aufnahme und Führung des Seils 7 versehen. Mittig des Führungsankers 54 ist in die Mulde 541 eine Nut 542 zur Aufnahme eines - nicht dargestellten - Sperrelementes eingebracht, mit dem das Seil 7 versehen ist. Durch das in der Nut fixierte Sperrelement ist das Seil 7 innerhalb des Führungsankers fixiert. Alternativ können an Stelle des umlaufenden Seils 7 auch zwei Seile an beiden Seiten des Führungsankers 7 befestigt sein. Beidseitig der Mulde 541 sind an dem Führungsanker 54 parallel zueinander zwei Führungsbleche 543 angeordnet, zwischen denen Distanzhülsen 544 angeordnet sind, durch welche die Führungsbleche 543 mittels Schrauben 545 zueinander beabstandet verbunden sind. Dem Pufferteil 55 gegenüberliegend sind in die Führungsbleche 543 zwei miteinander fluchtende Bohrungen 546 eingebracht. Die Bohrungen 546 dienen der Aufnahme eines - nicht dargestellten - Bolzens zur Verbindung mit der Mittelstrebe 53 des Schlittens 51.

Auf seiner der Mittelstrebe 53 entgegen gerichteten Oberseite ist auf dem Führungsanker 54 ein nach oben zulaufendes Pufferteil 55 angeformt, an dessen freiem Ende ein elastisches Dämpfungsstück 56 angeordnet ist.

Auf dem Zylinder 2 ist ein Zylinderaufsatz 6 angeordnet, über den der Zylinder 2 verlängert ist und an dem gegenüberliegend zwei Rollenpaare 61 angeordnet sind. Die Rollenpaare 61 sind dabei derart angeordnet, dass sie mit den beiden Enden des Führungsankers 54 fluchten, so dass eine hindernisfreie Aufnahme und Durchführung des beidseitig des Führungsankers 54 durch die Rollenpaare 61 geführten Seilenden ermöglicht ist. Die beiden Rollen 611 der Rollenpaare 61 sind derart dimensioniert und positioniert, dass die beiden Seilenden des Seils 7 von dem jeweiligen Ende des Führungsankers 54 S-förmig derart zwischen dem zugeordneten Rollenpaar 61 hindurchgeführt ist, dass das Seil in gespanntem Zustand parallel zur Mittelachse des Zylinders 1 verläuft. Die beiden Seilenden des Seils 7 sowie die gedanklich verlängerte Mittelachse des Zylinders 2 sind so auf einer gemeinsamen gedachten Ebene angeordnet. Mit dieser Seilführung ist ein optimal ausbalanciertes Handling des Dieselhammers 1 über ein Kranseil 71 ermöglicht.

Unterhalb des Zylinderaufsatzes 6 ist ein nach außen kragender Anschlag 62 angeformt, der den Schlitten 51 der Ausklinkvorrichtung 5 überragt. Der Anschlag 62 ist mit einem Auflagestück 63 versehen. Parallel zu dem Auflagestück 63 ist an dem Dieselhammer 1 an seinem dem Zylinderaufsatz 6 entgegen gerichteten Ende ein Rollenkörper 22 angeordnet. Alternativ kann der Anschlag 62 auch an dem Zylinderaufsatz 6 angeordnet sein.

In Figur 4 ist der Dieselhammer 1 horizontal auf einem Erdgrund 9 liegend dargestellt. Dabei liegt der Dieselhammer 1 lediglich mit dem Auflagestück 63 sowie dem Rollenkörper 22 auf dem Erdgrund 9 auf. Zum Aufrichten des Dieselhammers 1 wird das in Figur 4 durch einen Pfeil angedeutete Kranseil 71 mit dem Schäkel 81 der Traverse 8 verbunden und anschließend angezogen, wobei die beiden mit der Traverse 8 verbundenen Enden des Seils 7 gespannt werden. Das Seil 7 legt sich hierdurch an die untere Rolle 611 des jeweils zugeordneten Rollenpaares 61 an, so dass etwa eine Seilumlenkung um 90° anliegt. Über das Seil 7 wird der mit dem Schlitten 51 verbundene Führungsanker 54 mit dem an diesem befestigten Pufferteil 5 gegen den Anschlag 62 bewegt. Durch weiteres Anziehen des Kranseils 71 wird so der Dieselhammer 1 um die Achse des Rollenkörpers 22 angehoben, wobei der Dieselhammer 1 über den Rollenkörper 22 horizontal in Richtung des Kranseils 71 gerollt wird. Die über das Seil 7 eingeleitete Zugkraft wird ausschließlich auf den Anschlag 62 gerichtet, über den die Aufrichtung des Dieselhammers 1 erfolgt. Eine Beeinträchtigung der Führungsholme 21 oder auch der Ausklinkvorrichtung 5 ist so vermieden.

Nach Aufrichtung des Dieselhammers 1 wird dieser auf das Rammgut aufgesetzt, wobei die Rammglocke 4 das Rammgut endseitig umgibt. Anschließens wird das Kranseil nachgelassen, wodurch die beiden Enden des Seils 7 mit der an dieser befestigten Ausklinkvorrichtung 5 schwerkraftbedingt in Richtung der Rammglocke 4 bewegt werden, bis der - nicht dargestellte - Mitnahmehaken der Ausklinkvorrichtung in einen in dem innerhalb des Zylinders 2 befindlichen - nicht dargestellten - Kolben eingreift. Durch Einholen des Kranseils wird die Ausklinkvorrichtung 5 über das Seil 7 nach oben gezogen, bis die Ausklinkposition erreicht ist, worauf der - nicht dargestellte - Kolben freigegeben wird. In dieser Position ist das Pufferteil beabstandet von dem Anschlag 62 positioniert, sodass der Dieselhammer durch das Kranseil nicht angehoben wird.

## Patentansprüche

1. Rammhammer, umfassend einen Zylinder (2), einen in dem Zylinder (2) verschiebbar geführten Kolben, ein in dem Zylinder (2) verschiebbar geführtes Schlagstück (3), welches in Betriebsstellung des Rammhammers unterhalb des Kolbens angeordnet ist, einem Brennraum, der axial von einer im Inneren des Zylinders (2) liegenden Stirnfläche des Schlagstücks (3) und einer Stirnfläche des Kolbens begrenzt ist, sowie eine Ausklinkvorrichtung (5), über die der Kolben in dem Zylinder (2) in eine obere Stellung bewegbar ist, **dadurch gekennzeichnet, dass** die Ausklinkvorrichtung (5) einen Schlitten (51) umfasst, der mit wenigstens einem Seil (7) verbunden ist, über das dieser außen entlang des Zylinders (2) verschiebbar geführt ist, wobei an dem Zylinder (2) ein nach außen kragender Anschlag (62) angeordnet ist und dass an dem Schlitten (51) ein Pufferteil (55) angeordnet ist, mit dem der Schlitten (5) in einer oberen Endstellung an dem Anschlag (62) anliegt.

2. Rammhammer nach Anspruch 1, **dadurch gekennzeichnet, dass** das wenigstens eine Seil (7) zwischen wenigstens einem an dem Zylinder (2) angeordneten Führungsrollenpaar (61) geführt ist.

3. Rammhammer nach Anspruch 1, **dadurch gekennzeichnet, dass** der Rammhammer in einem Aufsteckmäkler angeordnet ist, wobei das wenigstens eine Seil (7) zwischen wenigstens einem an dem Aufsteckmäkler angeordneten Führungsrollenpaar (61) geführt ist

4. Rammhammer nach Anspruch 2 oder 3, **dadurch gekennzeichnet, dass** die Achsen der Führungsrollen des wenigstens einen Führungsrollenpaares (61) auf einer Parallelen zur Mittelachse des Zylinders (2) angeordnet sind.

5. Rammhammer nach einem der Ansprüche 2 bis 4, **dadurch gekennzeichnet, dass** die Führungsrollen (611) des wenigstens einen Führungsrollenpaares (61) derart angeordnet und dimensioniert sind, dass in vertikaler Position des Zylinders (2) das wenigstens eine Seil (7) in gespanntem Zustand in Richtung der Mittelachse des Zylinders (2) versetzt ist.

6. Rammhammer nach Anspruch 5, **dadurch gekennzeichnet, dass** das wenigstens eine Seil (7) durch die Führungsrollen (611) eines Führungsrollenpaares (61) im gespanntem Zustand auf der verlängerten Mittelachse des Zylinders (2) verläuft.

7. Rammhammer nach einem der Ansprüche 2 bis 6, **dadurch gekennzeichnet, dass** an dem Schlitten (51) ein Führungsanker (54) angeordnet ist, um dem ein Seil (7) geführt ist, das beidseitig des Führungsankers (54) jeweils zwischen zwei an dem Zylinder (2) bzw. dem Aufsteckmäkler beabstandet zueinander angeordneten Führungsrollen eines Führungsrollenpaares (61) geführt ist.

8. Rammhammer nach Anspruch 7, **dadurch gekennzeichnet, dass** die Führungsrollen (611) der Führungsrollenpaare (61) jeweils eine radial umlaufende Führungsnut zur Aufnahme des Seiles (7) aufweisen, die mit der Führung des Führungsankers (54) fluchtet.

9. Rammhammer nach Anspruch 8, **dadurch gekennzeichnet, dass** der Führungsanker (54) orthogonal zur Längsmittelachse des Schlittens (51) angeordnet ist.

10. Rammhammer nach einem der vorgenannten Ansprüche, **dadurch gekennzeichnet, dass** das Pufferteil (55) zumindest bereichsweise elastisch ausgebildet und/oder an dem Schlitten (51) elastisch gelagert ist.

11. Rammhammer nach einem der Ansprüche 7 bis 10, **dadurch gekennzeichnet, dass** das um den Führungsanker (54) umlaufende Seil (7) an seinen beiden Enden mit einer Traverse (8) verbunden ist, die mit einer Aufnahme für ein Kranseil (71) versehen ist.

12. Rammhammer nach Anspruch 11, **dadurch gekennzeichnet, dass** die Aufnahme durch einen Schäkel (81) zur Aufnahme eines Kranhakens gebildet ist.

13. Rammhammer nach einem der vorgenannten Ansprüche, **dadurch gekennzeichnet, dass** der nach außen kragende Anschlag (62) ein Auflagestück (63) aufweist, das über den Schlitten (51) hinausragt.

14. Rammhammer nach Anspruch 13, **dadurch gekennzeichnet, dass** an dem Rammhammer an seinem dem Schlitten (51) entgegen gerichteten Ende parallel zu dem Auflagestück (63) ein Auflageteil, insbesondere ein Rollenkörper (22) angeordnet ist.

## Claims

1. Pile driving hammer comprising a cylinder (2), a piston movably guided in the cylinder (2), a striking piece (3) movably guided in the cylinder (2), which is arranged below the piston in the operating position of the pile driving hammer, a combustion chamber, which is axially delimited by an end face of the striking piece (3) inside the cylinder (2) and an end face of the piston, as well as a release device (5), by way of which the piston is movable into an upper position in the cylinder (2), **characterised in that** the release device (5) comprises a carriage (51), which is connected to at least one rope (7), by way of which it is movably guided outside along the cylinder (2), wherein an outward-projecting stop (62) is arranged at the cylinder (2) and that at the carriage (51) a buffer part (55) is arranged, by means of which the carriage (5) rests on the stop (62) in an upper end position.

2. Pile driving hammer according to claim 1, **characterised in that** the at least one rope (7) is guided between at least one pair of guide rollers (61) arranged at the cylinder (2).

3. Pile driving hammer according to claim 1, **characterised in that** the pile driving hammer is arranged in a stick-on leader, wherein the at least one rope (7) is guided between at least one pair of guide rollers (61) arranged at the stick-on leader.

4. Pile driving hammer according to claim 2 or 3, **characterised in that** the axes of the guide rollers of the at least one pair of guide rollers (61) are arranged on a parallel to the centre axis of the cylinder (2).

5. Pile driving hammer according to one of claims 2 to 4, **characterised in that** the guide rollers (611) of the at least one pair of guide rollers (61) are arranged and dimensioned in a manner that in a vertical position of the cylinder (2) the at least one rope (7) in a tensioned state is offset in the direction of the centre axis of the cylinder (2).

6. Pile driving hammer according to claim 5, **characterised in that** the at least one rope (7) extends via the guiding rollers (611) of a pair of guiding rollers (61) in a tensioned state on the elongated centre axis of the cylinder (2).

7. Pile driving hammer according to one of claims 2 to 6, **characterised in that** at the carriage (51) a guide anchor (54) is arranged, around which a rope (7) is guided, which is guided on both sides of the guide anchor (54) between two spaced-apart guide rollers, respectively, of a pair of guide rollers (61) arranged at the cylinder (2) or the stick-on leader.

8. Pile driving hammer according to claim 7, **characterised in that** the guide rollers (611) of the pairs of guide rollers (61) respectively have a radially circumferential guide groove for receiving the rope (7), which aligns with the guide of the guide anchor (54).

9. Pile driving hammer according to claim 8, **characterised in that** the guide anchor (54) is arranged orthogonally to the longitudinal centre axis of the carriage (51).

10. Pile driving hammer according to one of the previous claims, **characterised in that** the buffer part (55) is at least partially elastically designed and/or elastically mounted at the carriage (51).

11. Pile driving hammer according to one of claims 7 to 10, **characterised in that** the rope (7) encircling the guide anchor (54) is connected at its two ends to a traverse (8), which is provided with an attachment for a crane rope (71).

12. Pile driving hammer according to claim 11, **characterised in that** the attachment is formed by a shackle (81) for receiving a crane hook.

13. Pile driving hammer according to one of the previous claims, **characterised in that** the outward-projecting stop (62) has a support piece (63), which protrudes over the carriage (51).

14. Pile driving hammer according to claim 13, **characterised in that** a support part, particularly a roller body (22) is arranged at the pile driving hammer at its end opposite the carriage (51) parallel to the support piece (63).

## Revendications

1. Marteau batteur comprenant un cylindre (2), un piston guidé de manière coulissante dans le cylindre (2), une pièce de frappe (3) guidée de manière coulissante dans le cylindre (2), pièce qui est agencée en-dessous du piston lorsque le marteau batteur se trouve en position de service, une chambre de combustion limitée axialement par une surface frontale de la pièce de frappe (3) se trouvant à l'intérieur du cylindre (2) et par une surface frontale du piston, ainsi qu'un dispositif de détachement (5) via lequel le piston est déplaçable dans le cylindre (2) jusqu'en position supérieure, **caractérisé en ce que** le dispositif de détachement (5) comprend un chariot (51) relié à au moins un câble (7) via lequel le chariot est réalisé de façon à coulisser guidé à l'extérieur le long du cylindre (2), sachant que contre le cylindre (2) est agencée une butée (62) faisant saillie vers l'extérieur et qu'une pièce tampon (55) est agencée contre le chariot (51), par laquelle le chariot (5) vient, dans une position finale supérieure, appliquer contre la butée (62).

2. Marteau batteur selon la revendication 1, **caractérisé en ce qu'**au moins le câble (7) est guidé entre au moins une paire de rouleaux de guidage (61) agencée contre le cylindre (2).

3. Marteau batteur selon la revendication 1, **caractérisé en ce que** le marteau batteur est agencé dans une jumelle à emboîtement, sachant qu'au moins le câble (7) est guidé entre au moins une paire de rouleaux de guidage (61) agencée contre la jumelle à emboîtement.

4. Marteau batteur selon la revendication 2 ou 3, **caractérisé en ce que** les axes des rouleaux de guidage d'au moins une paire de rouleaux de guidage (61) sont agencés sur une droite parallèle à l'axe médian du cylindre (2).

5. Marteau batteur selon l'une des revendications 2 à 4, **caractérisé en ce que** les rouleaux de guidage (611) d'au moins une paire de rouleaux de guidage (61) sont agencés et dimensionnés de telle façon que, lorsque le cylindre (2) se trouve en position verticale, au moins un câble (7) est déplacé à l'état tendu en direction de l'axe médian du cylindre (2).

6. Marteau batteur selon la revendication 5, **caractérisé en ce qu'**au moins un câble (7) passe à l'état tendu par les rouleaux de guidage (611) d'une paire de rouleaux de guidage (61), sur l'axe médian prolongé du cylindre (2).

7. Marteau batteur selon l'une des revendications 2 à 6, **caractérisé en ce que** contre le chariot (51) a été agencée une ancre de guidage (54) autour de laquelle passe un câble (7) guidé des deux côté de l'ancre de guidage (54) chaque fois entre deux rouleaux de guidage d'une paire de rouleaux de guidage (61) agencés à distance les uns des autres contre le cylindre (2) et la jumelle.

8. Marteau batteur selon la revendication 7, **caractérisé en ce que** les rouleaux de guidage (611) des paires de rouleaux de guidage (61) présentent chaque fois une gorge de guidage radialement périphérique pour recevoir le câble (7), gorge qui est alignée avec le guidage de l'ancre de guidage (54).

9. Marteau batteur selon la revendication 8, **caractérisé en ce que** l'ancre de guidage (54) est agencée perpendiculaire à l'axe médian longitudinal du chariot (51).

10. Marteau batteur selon l'une des revendications précédentes, **caractérisé en ce que** la pièce tampon (55) est configurée élastique au moins localement et/ou qu'elle se trouve en appui élastique contre le chariot (51).

11. Marteau batteur selon l'une des revendications 7 à 10, **caractérisé en ce que** le câble (7) circulant autour de l'ancre de guidage (54) est relié par l'une de ses deux extrémités à une traverse (8) qui est équipée d'un réceptacle pour câble (71) de grue.

12. Marteau batteur selon la revendication 11, **caractérisé en ce que** le réceptacle est formé par une manille (81) pour recevoir un crochet de grue.

13. Marteau batteur selon l'une des revendications précédentes, **caractérisé en ce que** la butée (62) faisant saillie vers l'extérieur présente une pièce d'appui (63) qui fait saillie au-dessus du chariot (51).

14. Marteau batteur selon la revendication 13, **caractérisé en ce que** contre le marteau batteur, contre son extrémité regardant le chariot (51), est agencée une pièce d'appui, en particulier un corps (22) équipé de rouleaux, parallèlement à la pièce d'appui (63).
